# EUROPÄISCHE PATENTSCHRIFT

(11) **EP 0 702 926 B1**
(45) Veröffentlichungstag und Bekanntmachung des Hinweises auf die Patenterteilung: **26.08.1998**
(21) Anmeldenummer: 95114524.2
(22) Anmeldetag: 14.09.1995
(51) Int. Cl.: A47L 13/20

(54) **Wischtuch für ein Reinigungsgerät**
Mop for a cleaning implement
Faubert pour instrument de nettoyage

(30) Priorität: 22.09.1994 DE 4433788
(43) Veröffentlichungstag der Anmeldung: 27.03.1996
(73) Patentinhaber: LEIFHEIT Aktiengesellschaft, D-56377 Nassau (DE)
(72) Erfinder: Leber, Klaus, D-65527 Niedernhausen (DE); Schülein, Rolf Günter, D-56379 Singhofen (DE); Brand, Dieter, D-56132 Dausenau (DE); Ohm, Heinz Josef, D-65550 Limburg (DE); Pätzold, Dieter, D-56377 Nassau (DE)

(56) Entgegenhaltungen:
- EP-A- 0 032 234
- EP-A- 0 101 851
- DE-U- 9 418 326
- DE-U- 9 501 258
- US-A- 3 711 885

## Beschreibung

Die Erfindung betrifft ein Wischtuch fuer ein Reinigungsgeraet, insbesondere einen Fußbodenwischer zum Feuchtreinigen, entsprechend dem Oberbegriff des Anspruchs 1.

Bei einem bekannten Wischtuch der gattungsgemaeßen Art (DE-C-3139245) ist der Zuschnitt so gewaehlt, daß auf allen Seiten ein etwa 5 cm breiter Rand gebildet wird, der durch Umschlagen nach Oben und Innen und durch Vernaehen oder Verkleben versteift ist. Die Florfaeden sind sehr eng nebeneinanderstehend und nach Art des Doppelsamtverfahrens an einem Grundgewebe mit Kett- und Schußfaeden gehalten. Zur Stabilisierung der Florfaeden ist das Gewebe durch eine Beschichtung oder Traenkung mit einem Bindemittel stabilisiert. Dadurch soll verhindert werden, daß die relativ harte Kante des Grundgewebes mit den Fußleisten und mit Moebelfueßen oder Sockeln in Beruehrung kommt und diese verkratzt. Außerdem soll erreicht werden, daß sich der Rand hochstellt, wenn der Fußbodenwischer an den Fußleisten entlanggefuehrt wird, um die Fußleisten gleichzeitig mitzureinigen. Es hat sich jedoch herausgestellt, daß ein derartiger breiter und steifer und im feuchten Zustand schwerer Rand die Fußleisten nicht optimal reinigt und die Ecken, also der Uebergang zum Fußboden auf die Fußleisten, nicht zufriedenstellend erfaßt werden. Nachteilig ist auch der durch das Umschlagen der Raender bedingte hohe Stoffverbrauch des teuren Florstoffes und die arbeitsintensive Anfertigung. Ein weiterer Nachteil ist die bei den bekannten Geweben ausschließlich verwendete Appretur. Es handelt sich dabei um eine Acrylatbeschichtung, die zwar von ihren physikalischen Eigenschaften die Florfaeden sicher im Grundgewebe haelt, die aber keine Temperaturen um 100° vertraegt. Dies bedeutet, daß ein derartiges Wischtuch nicht gekocht werden kann. Ein weiterer Nachteil der Acrylatbeschichtung ist die Haerte, so daß durch das haeufige Wringen eines Wischtuches mit zunehmender Dauer des Gebrauchs eine Versproedung eintritt. Dadurch kann die Beschichtung, was nicht erwuenscht ist, Wasser aufnehmen.

Aufgabe der Erfindung ist es, ein Wischtuch der gattungsgemaeßen Art zu schaffen, das kostenguenstig hergestellt werden kann, mit dem eine einwandfreie Reinigung der Fußleisten und insbesondere der Ecken zwischen Fußboden und Fußleisten ermoeglicht ist, das sicher ein Verkratzen der Moebelfueße oder -sockeln verhindert und das sehr elastisch und kochfest ist.

Diese Aufgabe wird erfindungsgemaeß durch die kennzeichnenden Merkmale des Anspruchs 1 geloest. Durch diese Merkmale wird eine deutlich kostenguenstigere Fertigung des Wischtuches erreicht.

Dadurch, daß der Rand des Grundgewebes nicht umgeschlagen ist, wird der Materialverbrauch verringert. Zudem ist das durch Tuften geschaffene Grundgewebe preiswerter herzustellen als das bislang fuer Wischtuecher verwendete, nach Art des Doppelsamtverfahren hergestellte Grundgewebe. Weiter bringt die Beschichtung mit einer Weichappretur aus Latex oder Silikon einen sicheren Halt des Wischtuches am Halterahmen. Das Verrutschen beim Wischvorgang wird gaenzlich ausgeschlossen. Dadurch hat der Rand keine Haltefunktion mehr zu erfuellen. Schließlich kann das Wischtuch, was besonders aus hygienischen Gruenden sehr wichtig ist, zur Reinigung gekocht bzw. sehr heiß gewaschen werden. Durch die Anbringung eines eigenen Flors auf der Oberseite des Randes ergibt sich die Moeglichkeit, diesem Flor eine andere Beschaffenheit zu geben, die fuer die Reinigung der haeufig vorkommenden, profilierten Fußleisten und von Moebelfueßen oder -sockeln besser geeignet ist, als der Flor auf der Wischseite. Basierend auf der Erkenntnis, daß die Fußleisten und die Moebelfueße oder -sockel in der Regel weniger verschmutzt sind, als der Fußboden, ist der Flor auf der Oberseite des Randes vorzugsweise voluminoeser und weicher als der Flor auf der Wischseite, so daß ein Verkratzen der genannten Teile mit Sicherheit vermieden, eine gute Reinigung des Fußbodens jedoch trotzdem sichergestellt ist. Dazu dient auch ein Ueberstand der Florfaeden auf der Oberseite ueber die Kanten des Wischtuches hinaus.

Die Verwendung von Latex bzw. Silikon in einer hitzesensibilisierten Einstellung hat weiter den Vorteil, daß eine groeßere Bandbreite an Traegermaterial, z.B. ein Gewebe in Leinenbindung Kette-Schuß 1 zu 1-90° oder ein Syntheticvlies, verwendet werden kann. Durch die hohe Haftreibung wird selbst in einem Vlies eine gute Verankerung der getufteten Reinigungsfasern erreicht.

Schließlich kann es von Vorteil sein, insbesondere bei Verwendung einer Auspreßvorrichtung fuer das Wischtuch, wenn die Florfaeden auf der Oberseite aus nicht wasseraufnehmenden Syntheticfasern gefertigt sind.

Eine weitere Verbesserung der Gebrauchseigenschaften verbunden mit einem noch besseren Halt des Wischtuches am Halterahmen bringt eine hoehere Schichtdicke der Weichappretur, bis zum doppelten Wert, im Bereich der Auflage des Halterahmens.

Ein Ausfuehrungsbeispiel der Erfindung wird im folgenden anhand der Zeichnungen naeher erlaeutert. Es zeigen:
- Figur 1: eine Draufsicht eines Fußbodenwischers mit einem an einem Halterahmen befestigten Wischtuch,
- Figur 2: eine Draufsicht eines Abschnittes des Wischtuches in groeßerem Maßstab und
- Figur 3: einen Schnitt entlang der Linie III-III in Figur 1.

In Figur 1 ist ein Fußbodenwischer 1 dargestellt, der einen kardanisch an einer Platte 2 angelenkten Stiel 3 und einen Halterahmen 4 fuer ein Wischtuch 5 aufweist. Der Halterahmen 4 weist zwei Buegel 6 auf, die schwenkbar an der Platte 2 befestigt sind, so daß diese Buegel in Taschen 7 auf der Oberseite des Wischtuches 5 eingefuehrt werden koennen. Das Wischtuch 5 ueberragt den Halterahmen 4 allseitig mit einem Rand 8.

Wie aus Figur 3 ersichtlich ist, besteht das Wischtuch 4 aus einem Traegermaterial 9, das auf der Unterseite (Wischseite) 10 mit Reinigungsfasern 11 versehen ist. Die Reinigungsfasern 11 sind in das Traegermaterial 9 eingetuftet und mit einer Weichappretur aus Latex oder Silikon im Traegermaterial 9 verankert.

Der Rand 8 ist auf der Oberseite 12 des Traegermaterials 9 mit eigenen Florfaeden 13 versehen, die sich im wesentlichen quer zu den Kanten 15 des Traegermaterials 9 in einer Laenge, die der Breite des Randes 8 entspricht, erstrecken und durch Laengsnaehte 14 miteinander und mit dem Traegermaterial 9 in der Mitte des Randes 8 verbunden sind. Die Florfaeden 13 erstrecken sich vorzugsweise etwas ueber die Kanten 15 des Traegermaterials 9 hinaus, um die Kanten 15 abzudecken und eine schonende Reinigung von Fußleisten und Moebelfueßen oder -sockeln zu erreichen.

Natuerlich sind die Maß- und Positionsangaben unter Beruecksichtigung der bei der Textilverarbeitung notwendigen Toleranzen zu sehen und koennen im vorliegenden Anwendungsfall ohne weiteres betraechtlich schwanken.

Die Florfaeden auf der Oberseite 12 des Randes 8 koennen eine andere Beschaffenheit haben, als die Reinigungsfasern 11 auf der Unterseite 10. Es hat sich gezeigt, daß guenstige Ergebnisse erzielt werden, wenn der von den Florfaeden 13 gebildete Flor weicher und flauschiger ist, als der von den unteren Reinigungsfasern 11 gebildete Flor.

Die Florfaeden 13 koennen auch zunaechst durch Laengsnaehte 16 oder Kleben zu einem Band 17 zusammengefaßt werden, das dann auf der Oberseite 12 des Randes befestigt wird.

Anstelle eines einzigen Bandes koennen im Bedarfsfall auch mehrere Baender 17 nebeneinander auf der Oberseite 12 des Randes 8 angebracht werden.

## Patentansprüche

1. Wischtuch fuer ein Reinigungsgeraet, insbesondere einen Fußbodenwischer (1) zum Feuchtreinigen, mit Einrichtungen zur Befestigung an einem Halterahmen (4), das aus einem Traegermaterial (9) mit Reinigungsfasern (11) auf der Unterseite (10), wobei das Traegermaterial (9) mit einer die Traegerstruktur der Reinigungsfasern (11) verfestigenden Appretur versehen ist, besteht und den Halterahmen (4) allseitig mit einem Rand (8) ueberragt, dadurch gekennzeichnet, daß die Reinigungsfasern (11) mittels Tuften im Traegermaterial (9) eingebracht und die Traegerstruktur ueber eine Weichappretur hoher Haftreibung z.B. Latex oder Silicon verstaerkt ist, und daß der Rand (8) auf der Oberseite (12) mit eigenen Florfaeden (13) versehen ist.

2. Wischtuch fuer ein Reinigungsgeraet nach Anspruch 1, dadurch gekennzeichnet, daß als Traegermaterial (9) ein Gewebe in Leinenbindung Kette-Schuß 1 zu 1, 90° vorgesehen ist.

3. Wischtuch fuer ein Reinigungsgeraet nach Anspruch 1, dadurch gekennzeichnet, daß als Traegermaterial (9) ein Syntheticvlies vorgesehen ist.

4. Wischtuch fuer ein Reinigungsgeraet nach einem der Ansprueche 1 bis 3, dadurch gekennzeichnet, daß die Laenge der Florfaeden (13) etwa der Breite des Randes (8) entspricht und diese parallel zum Traegermaterial (9) und quer zu dessen Kanten (15) etwa in der Mitte des Randes (8) mit diesem vernaeht sind.

5. Wischtuch fuer ein Reinigungsgeraet nach Anspruch 4, dadurch gekennzeichnet, daß die Florfaeden (13) ueber die Kanten (15) ueberstehen.

6. Wischtuch fuer ein Reinigungsgeraet nach Anspruch 1 bis 5, dadurch gekennzeichnet, daß die Florfaeden (13) weicher als die Reinigungsfasern (11) ausgefuehrt sind.

7. Wischtuch fuer ein Reinigungsgeraet nach Anspruch 6, dadurch gekennzeichnet, daß die Florfaeden (13) aus Syntheticfasern bestehen.

8. Wischtuch fuer ein Reinigungsgeraet nach einem der Ansprueche 1 bis 7, dadurch gekennzeichnet, daß die Weichappretur im Bereich der moeglichen Auflage eines Halterahmens (4) auf dem Wischtuch mit einer etwa doppelt so hohen Schichtdicke als am Rand (8) aufgetragen ist.

## Claims

1. Wiping cloth for a cleaning appliance, in particular a floor wiper (1) for damp cleaning, with devices for fastening to a holding frame (4), which cloth consists of a carrier material (9) with cleaning fibres (11) on the underside (10), the carrier material (9) being provided with a finish consolidating the carrier structure of the cleaning fibres (11), and projects with a rim (8) above the holding frame (4) on all sides, characterized in that the cleaning fibres (11) are introduced in the carrier material (9) by means of tufting and the carrier structure is strengthened by means of a soft finish having high static friction, for example latex or silicone, and in that the rim (8) is provided on the top side (12) with its own pile threads (13).

2. Wiping cloth for a cleaning appliance according to Claim 1, characterized in that a fabric in the 1 to 1 90° warp/weft linen weave is provided as a carrier material (9).

3. Wiping cloth for a cleaning appliance according to Claim 1, characterized in that a synthetic nonwoven is provided as a carrier material (9).

4. Wiping cloth for a cleaning appliance according to one of Claims 1 to 3, characterized in that the length of the pile threads (13) corresponds approximately to the width of the rim (8), and these are stitched to the rim (8), approximately in the middle of the latter, parallel to the carrier material (9) and transversely to its edges (15).

5. Wiping cloth for a cleaning appliance according to Claim 4, characterized in that the pile threads (13) project above the edges (15).

6. Wiping cloth for a cleaning appliance according to Claims 1 to 5, characterized in that the pile threads (13) are made softer than the cleaning fibres (11).

7. Wiping cloth for a cleaning appliance according to Claim 6, characterized in that the pile threads (13) consist of synthetic fibres.

8. Wiping cloth for a cleaning appliance according to one of Claims 1 to 7, characterized in that the soft finish is applied in a layer thickness which is approximately twice as high in the region where a holding frame (4) possibly rests on the wiping cloth as on the rim (8).

## Revendications

1. Toile d'essuyage pour un appareil de nettoyage, notamment un dispositif (1) d'essuyage du sol pour effectuer un nettoyage par voie humide, comportant des dispositifs pour sa fixation à un cadre de support (4), qui est formé d'un matériau de support (9) comportant des fibres de nettoyage (11) sur sa face inférieure (10), le matériau de support (9) étant pourvu d'un apprêt qui renforce les fibres de nettoyage (11), et qui fait saillie de tous côtés par un bord (8) au-delà du cadre de support (4), caractérisée en ce que les fibres de nettoyage (11) sont insérées par tufting dans le matériau de support (9) et la structure de support est renforcée par l'intermédiaire d'un apprêt souple présentant un frottement élevé d'adhérence, par exemple du latex ou du silicone, et que le bord (8) est pourvu, sur sa face supérieure (12), de fils particuliers de poils (13).

2. Toile d'essuyage pour un appareil de nettoyage selon la revendication 1, caractérisée en ce qu'il est prévu comme matériau de support (9), un tissu selon une liaison toile, chaîne et trame 1 à 1, 90°.

3. Toile d'essuyage pour un appareil de nettoyage selon la revendication 1, caractérisée en ce qu'on prévoit comme matériau de support (9) une nappe synthétique.

4. Toile d'essuyage pour un appareil de nettoyage selon l'une des revendications 1 à 3, caractérisée en ce que la longueur des fils de poils (13) correspond approximativement à la largeur du bord (8) et que ces fils de poils sont cousus au bord (8), parallèlement au matériau de support (9) et transversalement par rapport à ses bords (15), approximativement au centre de ce bord (8).

5. Toile d'essuyage pour un appareil de nettoyage selon la revendication 4, caractérisée en ce que les fils de poils (13) font saillie au-delà des bords (15).

6. Toile d'essuyage pour un appareil de nettoyage selon les revendications 1 à 5, caractérisée en ce que les fils de poils (13) sont réalisés de manière à être plus souples que les fibres de nettoyage (1).

7. Toile d'essuyage pour un appareil de nettoyage selon la revendication 6, caractérisée en ce que les fils de poils (13) sont constitués de fibres synthétiques.

8. Toile d'essuyage pour un appareil de nettoyage selon l'une des revendications 1 à 7, caractérisée en ce que l'apprêt souple est appliqué dans la zone de l'application possible d'un cadre de retenue (4) sur la toile d'essuyage, avec une épaisseur de couche approximativement deux fois plus élevée qu'au niveau du bord (8).
